# EUROPÄISCHE PATENTSCHRIFT

(11) **EP 0 607 981 B1**
(45) Veröffentlichungstag und Bekanntmachung des Hinweises auf die Patenterteilung: **02.04.1997**
(21) Anmeldenummer: 94100834.4
(22) Anmeldetag: 21.01.1994
(51) Int. Cl.: E03C 1/06

(54) **Sanitärhalterung**
Sanitary support
Support sanitaire

(30) Priorität: 22.01.1993 DE 9300842 U
(43) Veröffentlichungstag der Anmeldung: 27.07.1994
(62) Teilanmeldung aus: 96113282.6
(73) Patentinhaber: Hans Grohe GmbH & Co. KG, D-77761 Schiltach (DE)
(72) Erfinder: Grohe, Klaus, D-77761 Schiltach (DE); Finkbeiner,Werner, 77761 Schiltach (DE)
(74) Vertreter: Patentanwälte Ruff, Beier, Schöndorf und Mütschele

(56) Entgegenhaltungen:
- EP-A- 0 076 906
- DE-A- 2 324 083
- DE-A- 2 717 648
- DE-U- 8 506 749
- US-A- 4 880 145

## Beschreibung

Die Erfindung betrifft eine Sanitärhalterung mit einem Wandprofil, das vor einer Wand, insbesondere in einer Ecke angebracht werden kann, und an dem Sanitärgegenstände, beispielsweise Mischer, Brausen oder dgl. befestigt werden können.

Es ist bereits eine Brausehalterung dieser Art bekannt (DE-GBM 85 06 749), bei der das Profil etwa U-förmig ausgebildet ist und mit Randflanschen an einer Wand befestigt werden kann. Im Inneren des Profils, d. h. in dem zur Wand hin gerichteten Raum, ist Platz für die Unterbringung von Anschlußleitungen, Mischer, Gehäusen oder dgl.. Die bekannte Brausehalterung wird an den Randbereichen direkt an die Wand schraubt.

Es ist bereits eine Vorrichtung zur Halterung von Duscharmaturen mit den im ersten Teil des Anspruchs 1 enthaltenen Merkmalen bekannt (EP-A1-76 906). Diese Halterung enthält ein geschlossenes rohrartiges Profil, das zwei unter einem rechten Winkel verlaufende Anlageflächen für eine Ecke aufweist. Zur Befestigung muß an dem unteren Ende des Profils zunächst eine konsolenartige Halterung an der Wand angeschraubt werden, auf die die Halterung aufgesetzt wird. Sie kann dann am oberen Ende mit einer ähnlichen Halterung befestigt werden.

An der Vorderseite des Profils kann in einer verschiebbaren Halterung eine Handbrause angebracht werden. Der Schlauch zu dieser Handbrause muß vor dem Profil freihängend geführt werden.

Der Erfindung liegt die Aufgabe zugrunde, eine Sanitärhalterung der eingangs genannten Art zu schaffen, die optisch ansprechend ist und eine Montage als Einheit ermöglicht.

Zur Lösung dieser Aufgabe schlägt die Erfindung eine Sanitärhalterung mit den Merkmalen des Anspruchs 1 vor. Weiterbildungen sind Gegenstand der Unteransprüche.

Trotz der kompakten Unterbringung aller Versorgungselemente hinter dem panelartigen Profil wird es auf diese Weise möglich, eine Montageeinheit zu schaffen, bei der der Brausekopf so angeordnet sein kann, daß er als Kopfbrause dienen kann. Darunter ist zu verstehen, daß ihre Hauptstrahlrichtung nach unten geht.

Erfindungsgemäß ist vorgesehen, daß der Haltebügel und der Haken derart ausgebildet sind, daß eine Zentrierung des Wandprofils erreicht wird. Dies kann beispielsweise durch eine symmetrische Anordnung und Ausbildung von Haltebügel und Haken geschehen.

In Weiterbildung kann vorgesehen sein, daß der Haken eine kontinuierlich abwärts verlaufende Unterseite zum Angriff an dem Haltebügel aufweist. Auf diese Weise erfolgt eine Beaufschlagung des Wandprofils unter seinem Gewicht gegen die Wand, an der es befestigt werden soll.

Insbesondere kann vorgesehen sein, daß der Bügel sich bis nahe an die Rückseite des Profils heranerstreckt. Dann läßt sich das Profil in eingehängtem Zustand noch möglichst weit abschwenken.

Der Bügel nimmt zusammen mit dem Haken das gesamte Gewicht des Wandprofils auf. Zur endgültigen Festlegung reicht es daher aus, beispielsweise im unteren Bereich das Profil an der Wand mit kleinen Schrauben anzuschrauben. Hierzu kann das Wandprofil an seiner Unterkante eine Lasche aufweisen, durch die der Installateur das Profil anschrauben kann.

In Weiterbildung kann vorgesehen sein, den Haltebügel und/ oder den Haken aus Flachstahl winklig zu biegen. Dies läßt sich mit sehr einfachen Mitteln durchführen.

Erfindungsgemäß kann das Wandprofil zur Anbringung an einer ebenen Wand geeignet sein. In diesem Fall kann vorgesehen sein, daß beide Randflansche in einer Ebene liegen.

Es wird jedoch als besonders günstig angesehen, das Wandprofil vor einer Ecke zu befestigen, da hier selbst bei einem sehr flachen Profil ausreichend Platz in dem Raum zwischen dem Profil und den beiden Wänden vorhanden ist. In diesem Fall weisen die Ebenen, in denen die beiden Randflansche liegen, einen der Wandecke entsprechenden Winkel auf.

Erfindungsgemäß kann vorgesehen sein, daß der Haltebügel und/ oder der Haken derart ausgebildet sind, daß der Angriffspunkt hinter dem Schwerpunkt der Halterung liegt.

Der Haltebügel und der Haken können mit Vorteil im oberen Bereich des Wandprofils angeordnet sein. Das untere Ende des Wandprofils kann Laschen zur Anbringung an der Wand aufweisen.

Es kann erfindungsgemäß vorgesehen sein, daß ein zweiter Haltebügel im unteren Bereich des Wandprofils an der Wand angebracht ist, wobei der zugehörige Haken eine federnd ausgebildete Lasche aufweist, die zum Ausgleich von Toleranzen und zum federnden Beaufschlagen des Wandprofils gegen die Wand dient. Insbesondere kann auch vorgesehen sein, daß im unteren Bereich eine Verrastung vorgesehen ist.

In Weiterbildung kann vorgesehen sein, daß der Brausekopf von eine Lampe umgeben ist. Es erfolgt also eine Beleuchtung des Duschraums von oben oder schräg oben, beispielsweise mit Vorteil aus der Richtung, aus der auch die Wasserstrahlen den Brausekopf verlassen.

Insbesondere kann vorgesehen sein, daß der Brausekopf in einem ringförmigen Lampengehäuse angeordnet ist. Mit Vorteil kann es sich dabei um Niedervolt-Lampen handeln.

Weitere Merkmale, Einzelheiten und Vorzüge der Erfindung ergeben sich aus der folgenden Beschreibung bevorzugter Ausführungsformen der Erfindung sowie anhand der Zeichnung. Hierbei zeigen:
- Fig. 1: einen vertikalen Längsschnitt durch ein Wandprofil mit einem im oberen Bereich angeordneten Brausekopf;
- Fig. 2: eine Aufsicht auf die Anordnung der Fig. 1;
- Fig. 3: einen vergrößerten Schnitt durch einen zentral in einem Lampengehäuse angeordneten Brausekopf;
- Fig. 4: eine Ansicht des Brausekopfs der Fig. 3 von unten in Fig. 3.

Die in Fig. 1 dargestellte Sanitärhalterung enthält ein Wandprofil 1, das langgestreckt ausgebildet ist und senkrecht verläuft. Es kann aus einem dünnen geschwungenen Blech hergestellt sein. In seinem oberen Bereich ist an dem Wandprofil 1 eine Halterung 2 für einen Brausekopf 3 befestigt. Die Halterung 2 weist die Form eines Schalenteiles mit einer Rückwand 4 auf, die flächig an dem Wandprofil 1 anliegt.

Von der Rückseite 5 des Wandprofils 1 her ist an diesem im oberen Bereich ein Haken 6 angeschraubt. Der Haken weist einen senkrecht verlaufenden Abschnitt 7 auf, der an der Rückseite 5 des Wandprofils 1 direkt anliegt. Durch zwei Löcher sind zwei Schrauben 8 durch den senkrechten Abschnitt 7 des Hakens 6, das Wandprofil 1, die Rückwand 4 des Brausehalters 2 in eine Gegenplatte 9 eingeschraubt. Die Gegenplatte 9 kann beispielsweise zwei Gewindebohrungen aufweisen. Selbstverständlich wäre auch die Verwendung von Muttern an dieser Stelle möglich.

Der Haken 6 weist einen von der Rückwand 5 des Wandprofils 1 nach hinten und unten verlaufenden Hakenabschnitt 10 auf, dessen Unterseite also stetig nach hinten und unten verläuft. Mit dem Hakenabschnitt 10 ist das Wandprofil 1 in einen Bügel 11 eingehängt, wobei die Unterseite des Hakenabschnitts 10 auf der oberen Kante 12 des Bügels 11 aufliegt. Aufgrund des schrägen Verlaufs des Hakenabschnitts 10 rutscht das Wandprofil aufgrund seines Gewichts nach hinten.

Fig. 2 zeigt nun eine Aufsicht auf die Anordnung der Fig. 1. Das Wandprofil 1 weist einen zentralen relativ flachen Abschnitt 13 auf, der im Bereich seiner beiden Querschnittsenden nach hinten umgebogene Randflansche 14 enthält. Die Randflansche 14 sind so hinten umgebogen, daß bei der Anbringung in einer Ecke eines Raums die Randflansche von vorne nicht sichtbar sind. Beide Randflansche 14 liegen in jeweils einer Ebene, wobei die beiden Ebenen einen Winkel von 90° miteinandereinschließen, der dem Winkel der Raumecke entspricht.

Der Bügel 11, der beispielsweise aus einem Flachmaterial winklig gebogen ist, weist zwei Endabschnitte 15 auf, die zur Anschraubung an einer Wand dienen. Zwischen den beiden Enden 15 weist der Haltebügel 11 einen Bereich 16 auf, der von der Wand in das Innere des Raums vorspringt. Im dargestellten Beispiel wird der nach innen vorspringende Bereich 16 von zwei rechtwinklich zueinander stehenden gleich langen geraden Abschnitten des Flachmaterials gebildet.

Der ebenfalls aus Flachmaterial gebogenen Haken 6 liegt mit seiner Unterseite auf der Oberkante 12 des Haltbügels 11 auf. Da sowohl der Haltebügel 15 als auch der Haken 6 spiegelsymmetrisch zu der Winkelhalbierenden zwischen den beiden abschnitten angeordnet und ausgebildet ist, erfolgt eine gegenseitige Zentrierung, die dazu führt, daß das Wandprofil 1 sich zwischen die beiden Wandabschnitte einsetzt und mit den beiden Randflanschen 14 anliegt.

Das in Fig. 1 untere Ende des Wandprofils 1 kann beispielsweise mit einer dort angebrachten, nicht dargestellten Lasche an der Wand befestigt werden.

Ebenfalls denkbar ist es, im unteren Bereich einen zweiten Haltebügel 11 an der Wand zu befestigen und das Wandprofil 1 mit einem federnden Haken, einer federnden Lasche oder dgl. auszurüsten, so daß auch im unteren Bereich eine Beaufschlagung zur Wand erfolgen kann.

Wenn der Installateur die Brausehalterung montiert, so hängt er sie zunächst nur mit dem Haken über den Haltebügel 11. Er kann dann das Wandprofil 1 noch um den oberen Auflagepunkt verschwenken, sowohl nach vorne, siehe Fig. 1, als auch zur Seite, da aus beiden Richtungen wieder eine Zentrierung erfolgt.

Fig. 3 zeigt die Anordnung des Brausekopfs 3 an der Halterung 2, wobei in diesem Fall an der Halterung 2 zusätzlich eine ringförmige Lampe 17 angebracht ist. Die Lampe enthält einen ringförmigen Lampenraum 18, dessen nach oben gerichtete schalenförmige Oberseite 19 beispielsweise aus einem Blechteller besteht. Im Lampenraum 18 sind mehrere über den Umfang verteilte Lampen 20 angeordnet, beispielsweise Niedervolt-Lampen oder auch eine ringförmige Leuchtstoffröhre.

Von unten her ist in die Lampe 17 eine Austrittsfläche 21 aus durchscheinendem bis durchsichtigem Material, beispielsweise Milchglas, eingesetzt und befestigt. Diese Austrittsfläche weist einen etwa ebenen äußeren Bereich 22, einen etwa parallel zu der Oberseite verlaufenden Ringbereich 23 und einen Zylinderbereich 24 auf, der nicht durchsichtig oder durchscheinend zu sein braucht.

Die Lampe 17 erzeugt einen Lichtkegel um den Brausekopf 3 und damit im Betrieb auch um den Brausesstrahl und beleuchtet die Duschstelle, also beispielsweise eine Duschkabine.

Bei dem dargestellten Ausführungsbeispiel sind die Randflansche einstückig mit dem Profil ausgebildet. Es ist natürlich auch möglich, sie als getrenntes Bauteil herzustellen und mit dem Profil zu verbinden.

## Patentansprüche

1. Sanitärhalterung mit
1.1 einem Wandprofil (1) zur Anbringung vor einer Wand, das
1.1.1 einen mittleren Bereich (13) zur Aufnahme von anzubringenden Sanitärgegenständen und
1.1.2 zwei ebene in Richtung auf eine Rückseite abgewinkelte Randflansche (14) zur flächigen Anlage an der Wand aufweist,
1.2 einer im oberen Bereich des Profils gegenüber der Fortsetzung seiner Vorderseite abkragenden Halterung (2) für einen Brausekopf (3), der
1.2.1 derart an der Halterung angeordnet ist, daß er als Kopfbrause wirken kann, dadurch gekennzeichnet daß das Profil (1) paneelartig ausgebildet ist zur Unterbringung aller Versorgungselements dahinter, und gekennzeichnet durch einen Haltebügel (11), der an der Wand befestigbar ist und einen Abschnitt (16) mit einem Abstand von der Wand aufweist, sowie durch ein Hakenelement (6), das an der Rückseite (5) des Profils (1) angeordnet und in den von der Wand abstehenden Abschnitt (16) des Haltebügels (11) einhängbar ist, wobei der Haltebügel (11) und/oder das Hakenelement (6) derart ausgebildet sind, daß eine Zentrierung des Wandprofils (1) bewirkt wird.

2. Sanitärhalterung nach Anspruch 1, bei der das Hakenelement (6) eine kontinuierlich abwärts verlaufende Unterseite zum Angriff an dem Haltebügel (11) aufweist und vorzugsweise der Haltebügel (11) bis nahe an die Rückseite (5) des Profils (1) heranreicht.

3. Sanitärhalterung nach einem der vorhergehenden Ansprüche, bei der der Haltebügel (11) und/oder das Hakenelement (6) aus Flachstahl winklig gebogen sind.

4. Sanitärhalterung nach einem der vorhergehenden Ansprüche, bei der beide Randflansche (14) in einer Ebene zur Befestigung an einer ebenen Wand liegen.

5. Sanitärhalterung nach einem der Ansprüche 1 bis 3, bei der die Ebenen beider Randflansche (14) einen einer Ecke entsprechenden Winkel miteinander aufweisen.

6. Sanitärhalterung nach einem der vorhergehenden Ansprüche, bei der der Haltebügel (11) und/oder das Hakenelement (6) derart ausgebildet sind, daß der Angriffspunkt zwischen beiden hinter dem Schwerpunkt der Halterung liegt.

7. Sanitärhalterung nach einem der vorhergehenden Ansprüche, bei der der Haltebügel (11) und das Hakenelement (6) im oberen Bereich des Wandprofils (1) angeordnet sind.

8. Sanitärhalterung nach einem der vorhergehenden Ansprüche, bei der das untere Ende des Wandprofils (1) mindestens eine Lasche zur Anbringung an der Wand aufweist.

9. Sanitärhalterung nach einem der vorhergehenden Ansprüche, bei der eine Lampe (17) den Brausekopf (3) umgibt.

10. Sanitärhalterung nach einem der vorhergehenden Ansprüche, bei der der Brausekopf (3) vorzugsweise zentral in einem ringförmigen Lampengehäuse angeordnet ist.

## Claims

1. Sanitary support having
1.1 a wall profile (1) for fitting in front of a wall, which
1.1.1 has a central area (13) for receiving sanitary articles to be fitted and
1.1.2 two planar marginal flanges (14) angled towards a back surface for flat engagement on the wall,
1.2 a support (2) for a shower head (3) projecting in the upper area of the profile with respect to the extension of its front side and which
1.2.1 is so located on the support, that it can act as a head shower, characterized in that the profile (1) has a panel-like construction for housing all the supply elements behind it and characterized by a retaining clip (11) fixable to the wall and having a portion (16) spaced from the wall, as well as by a hook element (6), which is located on the back surface (5) of the profile (1) and in which can be hung the portion (16) of the retaining clip (11) projecting from the wall, the retaining clip (11) and/or the hook element (6) being constructed in such a way that a centring of the wall profile (1) is obtained.

2. Sanitary support according to claim 1, wherein the hook element (6) has a continuously downwardly directed underside for application to the retaining clip (11) and preferably the retaining clip (11) extends to close to the back surface (5) of the profile (1).

3. Sanitary support according to one of the preceding claims, wherein the retaining clip (11) and/or the hook element (6) is bent in angular manner from flat-bar steel.

4. Sanitary support according to one of the preceding claims, wherein the two marginal flanges (14) are located in a plane for fixing to a planar wall.

5. Sanitary support according to one of the claims 1 to 3, wherein the planes of both marginal flanges (14) have an angle to one another corresponding to a corner.

6. Sanitary support according to one of the preceding claims, wherein the retaining clip (11) and/or the hook element (6) is so constructed that the application point between them is behind the centre of gravity of the support.

7. Sanitary support according to one of the preceding claims, wherein the retaining clip (11) and hook element (6) are located in the upper area of the wall profile (1).

8. Sanitary support according to one of the preceding claims, wherein the lower end of the wall profile (1) has at least one lug for fitting to the wall.

9. Sanitary support according to one of the preceding claims, wherein a lamp (17) surrounds the shower head (3).

10. Sanitary support according to one of the preceding claims, wherein the shower head (3) is preferably arranged centrally in an annular lamp housing.

## Revendications

1. Support sanitaire avec
un profilé mural (1) à disposer devant un mur, qui
présente une région centrale (13) pour recevoir des accessoires sanitaires à mettre en place et
deux brides latérales planes (14), coudées en direction d'une face arrière à appliquer à plat sur le mur,
un support (2) formant console dans la région supérieure du profilé, par rapport au prolongement de sa face avant, pour un pommeau de douche (3),
disposé de telle façon sur le support qu'il puisse faire office de douche haute,
caractérisé en ce que le profilé (1) est réalisé à la manière d'un panneau, derrière lequel sont placés tous les éléments d'alimentation, et caractérisé par un étrier de support (11), qui peut être fixé au mur et présente un tronçon (16) à distance de ce mur, ainsi que par un élément du crochet (6), disposé sur la face arrière (5) du profilé (1) et qui peut être suspendu dans le tronçon (16) de l'étrier de support (11), écarté du mur, cet étrier de support (11) et/ou l'élément en crochet (6) étant réalisés de façon telle qu'ils assurent un centrage du profilé mural (1).

2. Support sanitaire suivant la revendication 1, dans lequel l'élément en crochet (6) présente une face inférieure se poursuivant en continu vers le bas pour l'accrochage à l'étrier de support (11), et celui-ci se prolongeant de préférence jusqu'à proximité de la face arrière (5) du profilé (1).

3. Support sanitaire suivant l'une quelconque des revendications précédentes, dans lequel l'étrier de support (11) et/ou l'élément en crochet (6) sont angulairement pliés à partir d'un plat en acier.

4. Support sanitaire suivant l'une quelconque des revendications précédentes, dans lequel les deux brides latérales (14) se trouvent dans un plan pour la fixation à une surface de mur plane.

5. Support sanitaire suivant l'une quelconque des revendications 1 à 3, dans lequel les plans des deux brides latérales (14) forment l'un avec l'autre un angle correspondant à un coin.

6. Support sanitaire suivant l'une quelconque des revendications précédentes, dans lequel l'étrier de support (11) et/ou l'élément en crochet (6) sont réalisés de façon telle que le point d'accrochage entre les deux se trouve derrière le centre de gravité du support.

7. Support sanitaire suivant l'une quelconque des revendications précédentes, dans lequel l'étrier de support (11) et l'élément en crochet (6) sont disposés dans la région supérieure du profilé murai (1).

8. Support sanitaire suivant l'une quelconque des revendications précédentes, dans lequel l'extrémité inférieure du profilé mural (1) présente au moins une patte pour la fixation au mur.

9. Support sanitaire suivant l'une quelconque des revendications précédentes, dans lequel une lampe (17) entoure le pommeau de douche (3).

10. Support sanitaire suivant l'une quelconque des revendications précédentes, dans lequel le pommeau de douche (3) est de préférence disposé au centre, dans un boîtier de lampe annulaire.
